# EUROPÄISCHE PATENTSCHRIFT

(11) **EP 0 230 479 B1**
(45) Veröffentlichungstag und Bekanntmachung des Hinweises auf die Patenterteilung: **04.07.1990**
(21) Anmeldenummer: 85116664.5
(22) Anmeldetag: 31.12.1985
(51) Int. Cl.: B03B 5/04, B03B 5/72

(54) **Verfahren und Einrichtung zum Sortieren von Erzen, Mineralien etc.**
Method of and device for sorting ores, minerals, etc.
Procédé et dispositif pour trier des minerais, minéraux, etc.

(30) Priorität: 18.12.1985 CA 498054
(43) Veröffentlichungstag der Anmeldung: 05.08.1987
(73) Patentinhaber: Orlon Limited, Hong Kong (HK)
(72) Erfinder: Stöckl, Leopold, A-4702 Wallern/Trattnach (AT); Hoffmann, Hans, A-4701 Bad Schallerbach (AT)
(74) Vertreter: Patentanwälte Wenzel & Kalkoff

(56) Entgegenhaltungen:
- AU-B- 34 684
- AU-B- 416 294
- DE-C- 136 379
- DE-C- 242 822
- DE-C- 391 355
- FR-A- 356 112
- GB-A- 7 233
- GB-A- 1 480 934
- US-A- 2 825 462

## Beschreibung

Die Erfindung betrifft ein Verfahren zum Sortieren von Erzen, Mineralien etc. in Form von Trüben sowie körnigen Gemischen bzw. Gemengen, bei dem das trockene oder nasse körnige Gut an einer Aufgabestelle auf eine im wesentlichen flächige Unterlage, die stetig sowie im wesentlichen geradlinig vorwärts bewegt wird, aufgegeben und von der Unterlage mitgenommen wird, das Gut während des Transportes auf der Unterlage kontinuierlich
a) einer Schwingkraftkomponente, die eine pulsierende Bewegungskomponente im wesentlichen in Richtung der jeweiligen Bewegung der Unterlage bewirkt, sowie
b) der Einwirkung eines Wasserstroms der unter einem Winkel, vorzugsweise im Bereich von 90°, zur Richtung der Bewegung der Unterlage an einer Längsseite derselben auf diese auffließt, und
c) einer unter einem Winkel, vorzugsweise im Bereich von 90_{°} zur Richtung der Bewegung der Unterlage wirksamen Schwerkraftkomponente, die beispielsweise durch Neigen der Unterlage oder durch Umlaufen derselben auf einer Kreisbahn oder dergleichen erzeugbar ist, ausgesetzt und
d) das entstehende Konzentrat nach einer Verweildauer des Gutes auf der Unterlage an einer Austrags- bzw. Entnahmestelle von dieser abgenommen oder abgeworfen wird.

Es sind bereits eine Reihe von Verfahren und Einrichtungen zur Aufbereitung von Erzen, Kohle, Steinen, Erden und anderen Mineralien bekannt, die durch Sieben etc. als körniges Gut naß oder trocken vorbereitet sind. Dabei weisen die für hohe Durchsatzmengen bestimmten Einrichtungen einen relativ großen Platzbedarf auf. Sehr häufig liegt der Wirkungsgrad der bisher bekannten Verfahren und Einrichtungen relativ niedrig, so daß der Durchlauf des Gutes mehrmals wiederholt werden muß, um ein verhältnismäßig reines Konzentrat zu erzielen.

Bei Erzen, beispielsweise bei Gold und Silbererz, geht es dabei gewöhnlich um das Sortieren eines aus Metall und Sand bestehenden körnigen Gutes mit einer Korngröße im Bereich zwischen 0,05 bis 5 mm. Bei dem Sortiervorgang spielt die Korngröße, also das Volumen bzw. die Oberfläche des Korns, sowie das spezifische Gewicht eine wesentliche Rolle. Man wendet Trommeln, Rinnen oder auch Siebe an, auf bzw. in denen dem Gut in Verbindung mit der Anwendung von Wasser eine bestimmte Bewegung erteilt wird, die zur Trennung des Gutes in seine Bestandteile führen soll.

Bei einem bekannten Verfahren (FR-A 356 112) der eingangs genannten Art hat sich gezeigt, daß mit diesem Sortierverfahren große Gutmengen kostengünstig in kurzer Zeit aufbereitet werden können. Dabei wird das Gut der Einwirkung von vier Parametern unterworfen, nämlich der stetigen Vorwärtsbewegung der Unterlage, der Schwingkraftkomponente, der Einwirkung des Wasserstroms und der seitlichen Schwerkraftkomponente. Diese vier Parameter müssen hinsichtlich ihrer Größe in Abhängigkeit von der jeweiligen Gutmischung und Korngröße sowie dem spezifischen Gewicht der Gutkomponenten aufeinander abstimmbar sein.

Die etwa in Querrichtung zur Bewegungsrichtung der Unterlage gewünschte Schwerkraftkomponente läßt sich als Zentrifugalkraft erzeugen, indem die profilierte Unterlage eine Kreisbahn beschreibt, wobei die Aufgabestelle an der Innenseite liegt. Es wird jedoch bevorzugt, daß das Gut auf einer im wesentlichen gradlinig bewegten Unterlage transportiert wird, so daß das Gut an einem Ende der Unterlage aufgegeben und an ihrem anderen Ende abgenommen werden kann.

Die vorgenannten vier bekannten Parameter bzw. Verfahrensmerkmale reichen allein jedoch für einen hohen Sortierwirkungsgrad und vor allem für eine hohe Anpassungsfähigkeit an eine breite Palette unterschiedlicher Gutsorten und Korngrößen unter besonderer Berücksichtigung von feinkörnigem Gut nicht aus. Bei dem vorbekannten Verfahren ist die Möglichkeit der Anpassung an unterschiedliche Gutsorten und Korngrößen darauf beschränkt, daß die Neigung der Unterlage in Form eines Förderbandes verstellbar ist. Je nach Bedarf soll eine Neigungsverstellung um eine Längsachse, ggfs. auch sowie zusätzlich um eine Querachse und, wenn auch diese Verstellung nicht ausreicht, des weiteren noch um eine Diagonalachse erfolgen.

Mit dem vorbekannten Verfahren und mit der Einrichtung hierfür läßt sich daher vor allem grobes Gut in zufriedenstellender Weise sortieren. Feinkörnige Gutanteile werden jedoch vom Wasserstrom aufgeschwemmt, mitgenommen und an der der Aufgabevorrichtung sowie der Wasseraufgabestelle gegenüberliegenden Längsseite des Förderbandes ausgetragen.

Für das Aufbringen des Wasserstromes auf das Förderband ist bei der bekannten Einrichtung ein in mehrere Abteile unterteilter Wasserbehälter an einer Längsseite des Förderbandes, an der sich auch die Gutaufgabestelle erstreckt, vorgesehen. An die Wasserkästen angeschlossene Rohrstutzen lassen darauf schließen, daß das Wasser aus diesen auf das Förderband fließt. Auf diese Weise werden insbesondere feinkörnige Gutanteile zumindest im Bereich vor dem Wasserbehälter unter der Einwirkung der Wasserteilströme aus den einzelnen Wasserabteilen weggeschwemmt.

Aufgabe der Erfindung ist es daher, ein Verfahren und eine entsprechende Einrichtung zum Sortieren zu schaffen, die kostengünstig und einfach ausführbar sind und neben einem hohen Sortierwirkungsgrad und bei geringem Platzbedarf eine Anpassungsfähigkeit an eine breite Palette unterschiedlicher Gutsorten und Korngrößen sowie sonstiger Unterschiede aufweisen unter besonderer Berücksichtigung von feinkörnigem Gut in der Grö- βenordnung von ca. 0,04 mm bis 3 mm.

Zur Lösung dieser Aufgabe ist erfindungsgemäß vorgesehen, daß der Wasserstrom als möglichst langsam fließende Wasserschicht im wesentlichen auf ganzer Länge der Unterlage auf diese geführt wird, die Parameter Geschwindigkeit der Unterlage, Frequenz und Amplitude der Schwingkraftkomponente sowie Richtung, Geschwindigkeit und Dicke der Wasserschicht sowie Größe der wirksamen Schwerkraftkomponente jeweils unabhängig von den anderen Parametern insbesondere stufenlos veränderbar sind und das Konzentrat des Gutes zumindest im vorderen Teil des Transportweges in Sammelöffnungen bzw. Vertiefungen eines entsprechenden Profils der profiliert ausgeführten Unterlage abgelagert und von dort an der Austrags- bzw. Entnahmestelle sortiert entnommen wird.

Das Merkmal, wonach der Wasserstrom als möglichst langsam fließende Wasserschicht im wesentlichen auf ganzer Länge der Unterlage auf diese geführt wird, ist für einen hohen Sortierwirkungsgrad vor allem in der Feinkornaufbereitung sehr wesentlich. Denn nur so ist in Verbindung mit der Möglichkeit der Ablagerung des Gutkonzentrates in Sammelöffnungen bzw. Vertiefungen des Unterlagenprofils gewährleistet, daß der Einfluß der Wichte der Gutteilchen auf den Sortiervorgang nicht durch eine unerwünschte Schwemmwirkung der Wasserschicht gestört wird. Die Gefahr einer Störung ist bei sehr feinkörnigem Gut besonders groß, weil bei diesen die Oberfläche im Verhältnis zum Gewicht relativ groß ist. Auch die Benutzung einer möglichst großen Länge der Unterlage bei der Zuführung der Wasserschicht trägt zur Erreichung eines hohen Sortierwirkungsgrades bei. Denn erstens wird dadurch eine relativ große Länge und Fläche der Unterlage für die Zuführung der Wasserschicht benutzt, und zweitens beginnt die Trennung der verschiedenen Gutanteile sehr früh.

Sehr wichtig für eine ökonomische Arbeitsweise sowie für eine Optimierung des Sortiereffektes vor allem von feinkörnigem Gut ist eine unabhängige Regelung der Bandgeschwindigkeit unabhängig von der Bandschwingung, wobei letztere noch bezüglich Amplitude und Frequenz unabhängig voneinander regelbar ist.

Der Profilierung der Unterlage bzw. des Förderbandes kommt ebenfalls mit Bezug auf den Sortierwirkungsgrad bei kleinsten Korngrößen ein erheblicher Einfluß zu. Denn das Absetzen bzw. Auffangen der sortierten Erz- bzw. Mineralkörnchen auf einem Förderband geschieht dadurch, daß das Profil der Unterlage eine Vielzahl von Vertiefungen bzw. Sammelöffnungen bildet, durch die eine - über die Fläche der Unterlage bzw. des Förderbandes gesehen - große Zahl kleinster Sortier- bzw. Auffangbecken zum Zurückhalten der Erz- bzw. Metallteilchen entsteht. Bei geeigneter Abstimmung der oben mehrfach genannten Parameter bleiben die aufgefangenen Feinanteile in den Sammelöffnungen des Profils, bis sie an der Austrags- bzw. Entnahmestelle sortiert entnommen werden. Das bedeutet, daß das Konzentrat an der Entnahmestelle nebeneinander in verschiedenen Korngrößen in den Sammelöffnungen des Profils der Unterlage vorliegt.

Länge und Breite der profilierten Unterlage, die Profiltiefe der Oberfläche der profilierten Unterlage und auch die Wassermenge sind im praktischen Versuch auf die Sortierbedingungen abzustimmen. Bei entsprechender Einstellung der Parameter sowie der vorgenannten Größen bildet sich bereits nach kurzer Einwirkdauer, also längs eines Teils des gesamten Transportweges, beispielsweise bei einem Gold-Sandgemisch an der Oberfläche des auf der Unterlage aufliegenden Wasserstroms eine Sandschicht, die mit anderen Verunreinigungen auf dem Wasserstrom schwimmend seitlich ausgetragen wird, während sich das zu gewinnende Konzentrat in den Vertiefungen der profilierten Unterlage sammelt. Auf diese Weise läßt das Verfahren in weiten Grenzen eine Anpassung an sehr unterschiedliche Sortiervoraussetzungen zu.

Es ist ferner zweckmäßig, daß der auf einer der Längsseiten aufgegebene Wasserstrom auf der gegenüberliegenden Längsseite mit Sand, Schlamm und sonstigen Verunreinigungen versetzt aufgefangen und der Wasseraufgabestelle nach einem Abscheide- bzw. Reinigungsprozeß möglichst wieder zugeführt wird.

Eine erfindungsgemäße Einrichtung zur Durchführung des vorstehend beschriebenen Verfahrens, wobei als Unterlage für das Gut die Außenfläche des Obertrums eines antreibbaren, um eine parallel zu einem der Längsränder der Unterlage gelegene Achse neigungsverstellbaren, sowie auf einer in Längsrichtung auf einem Grundrahmen schwingungsfähigen und mit einem Schwingantrieb gekoppelten Rahmenkonstruktion mit einem Tisch montierten Förderbandes mit einer Aufgabestelle und einer Entnahmestelle sowie mindestens längs eines Teils einer der Längsränder des Förderbandes eine Zuführvorrichtung für den Wasserstrom und an dem gegenüberliegenden Längsrand eine Sand-, Schlamm- und Wasserauffangeinrichtung vorgesehen sind, ist vor allem dadurch gekennzeichnet, daß sich die Aufgabestelle zum kontinuierlichen Aufgeben des Gutes auf das Förderband am Ende des Förderbandes befindet.

Da dem Förderband die Aufgabe zufällt, das Konzentrat, beispielsweise die Goldkörner eines Sand/Gold-Gemischs in den Profiltiefen festzuhalten, ist es zweckmäßig, daß das Förderband über einer Textilbandgrundlage eine Deckschicht mit einer profilierten Oberfläche aufweist, die vorzugsweise geschlossen sowie mit einem rhombenförmigen Muster versehen ist.

Damit der Tisch, der das Förderband trägt, mit hoher Frequenz schwingen kann, ist erfindungsgemäß vorgesehen, daß die Rahmenkonstruktion mit dem Tisch auf zumindest in einer Ebene schwingungsfähigen Federständern aufliegt. Die Federständer sollen zweckmäßig aus mehrschichtigem Eschenholz bestehen, und im Bereich der Aufgabestelle ist ein Schwingantrieb für die Rahmenkonstruktion mit dem Tisch vorgesehen.

Vorzugsweise befinden sich an dem die Wasserzuführseite des Förderbandes bildenden Längsrand ein oder mehrere Wassertröge, denen das Wasser über Leitungen zufließt und aus denen das Wasser als Schicht bzw. Wasserstrom über Überlaufvorrichtungen auf das Förderband auffließt. Die Wassertröge dienen dazu, das aus den Leitungen zufließende Wasser zu beruhigen, nämlich zu verlangsamen und längs des Förderbandes so zu verteilen, daß das Wasser auf ganzer Länge des Förderbandes als Wasserschicht auffließen kann.

Die Überlaufeinrichtungen sollen zweckmäßig aus einer möglichst durchgehenden sowie einen Längsrand des Förderbandes übergreifenden, flachen Leiste bestehen, von der der Wasserstrom beinahe niveaugleich auf das Förderband übertritt. Der Abstand der flachen Überlaufleiste vom hin-und herschwingenden Förderband soll möglichst klein sein, um eine geringe Anfangsgeschwindigkeit des Wasserstroms zu ermöglichen.

Zweckmäßig sind längs des tiefergelegenen Längsrandes des Förderbandes Auffangeinrichtungen für die etwa in Querrichtung des Förderbandes von diesem abgespülten Gutteile und Wasserauffangkanäle und daran angeschlossene Abführleitungen vorgesehen.

Nach einer Weiterbildung der Erfindung ist ferner vorgesehen, daß in einer sogenannten Doppelmaschine zwei Förderbänder gegenläufig an einen zentralen Schwingantrieb gekoppelt sind und eine gemeinsame Gutaufgabestelle haben, an der der Gutstrom teilbar ist.

Es hat sich als zweckmäßig erwiesen, daß an der Gutaufgabestelle das zu sortierende Gut bereits mit viel Wasser vermischt den Förderbändern zuführbar ist.

Abschließend werden die Vorteile des erfindungsgemäßen Verfahrens und der Einrichtung zur Durchführung des Verfahrens wie folgt zusammengefaßt:
1. relativ große Leistung bei geringem Aufwand;
2. sehr gute Ausbeute, nur geringer Schwermetallverlust, beispielsweise Goldverlust von nur 2 bis 5%;
3. nur geringe Sandanteile in dem von der Einrichtung aussortierten Schwermetallkonzentrat;
4. vor der Gutaufgabe ist nur ein grobe Absiebung des Rohmaterials notwendig;
5. auch Materialstücke bis zu einem Korndurchmesser von 70 mm bereiten keine Probleme;
6. bei Anwendung einer Doppelmaschine mit einem zentralen Schwingantrieb wird ein vollkommener Massenausgleich der schwingenden Maschinenmassen gewährleistet;
7. bei entsprechender Ausbildung der Profilierung der Förderbandoberfläche werden die zwischen den Schwermetallen befindlichen Goldteilchen bei nochmaligem Durchgang nach demselben System von den Schwermetallen getrennt;
8. leichte und optimale Bedienung sowie Einstellung der Einrichtung durch gute Ubersichtlichkeit der Abläufe auf den Förderbandoberflächen;
9. einfacher Aufbau der Einrichtung, dadurch Möglichkeit der Vornahme von Reparaturen an Ort und Stelle, Robustheit und Unanfälligkeit der Konstruktion.

Ausführungsbeispiele der Erfindung werden nachstehend mit Bezug auf die beiliegende Zeichnung erläutert. In den Zeichnungen zeigen:
Flg. 1 eine Einrichtung zum Sortieren von Erzen, Mineralien, Gemischen aus Schwermetallen und Sand etc. in perspektivischer sowie in vereinfachter Darstellung;
Fig. 2 eine ebenfalls stark vereinfachte Querschnittsdarstellung einer schwingfähigen Tischkonstruktion;
Fig. 3+4 eine Seitenansicht und eine Draufsicht einer Doppeleinrichtung, jeweils stark vereinfacht.

Die Einrichtung nach Figur 1 umfaßt ein endloses Förderband 2, das sich in Längsrichtung der Einrichtung erstreckt und um eine Achse schräg geneigt ist, die im wesentlichen parallel zu dem oberen Längsrand 2a des Förderbandes 2 verläuft oder mit diesem zusammenfällt.

Die Neigung wird durch den eingezeichneten Neigungswinkel 3 veranschaulicht, der einstellbar ist.

An einem Ende des Förderbandes 2 befindet sich eine Aufgabestelle 8 für das Gut, veranschaulicht durch einen breiten Pfeil. Am entgegengesetzten Ende des Förderbandes 2 liegt die Entnahmestelle 10 für das aussortierte Konzentrat. Im Bereich des oberen Längsrandes 2a beflindet sich eine Wasserzuführung 4, und an der gegenüberliegenden Seite des Förderbandes 2 erstreckt sich eine Auffangeinrichtung 6 für Wasser, Sand, Schlamm etc.

Das Förderband 2 besteht aus einer Textilbandgrundlage, die mit einer Deckschicht versehen ist. Diese weist ein Profil 12 mit einer Vielzahl von Vertiefungen auf, in denen sich das Konzentrat sammelt. Im vorliegenden Fall wurde für das Profil ein Rhombenmuster gewählt. Das jeweils geeignete Profil hängt von der Art, Größe etc. des zu gewinnenden Konzentrats ab. Die lichte Weite der Vertiefungen des Profils soll möglichst größer sein als ihre Tiefe. Wenn die Weite im Bereich von 4 bis 6 mm gewählt wird, soll die Tiefe etwa 2 bis 3 mm betragen. Größere Vertiefungen unter Wahrung dieses Verhältnisses sind möglich.

Die Wasserzuführung 4 umfaßt Leitungen 14, die neben dem oberen Längsrand 2a des Förderbandes 2 in einer Reihe hintereinanderliegende Wassertröge 16 kontinuierlich mit Wasser auffüllen. Die einzelnen Wassertröge 16 sind durch Trennwände 18 abgeteilt, damit der Wasserstrom längs des Förderbandes 2 beeinflußbar und variierbar ist. Als Überlaufeinrichtung 19 schließt sich an den oberen sowie inneren Längsrand der Wassertröge 16 eine flache Leiste an, die den oberen Längsrand 2a des Förderbandes 2 übergreift und ermöglicht, daß aus den Wassertrögen 16 auf ganzer Länge ein beruhigter Wasserstrom, gegebenenfalls mit unterschiedlicher Durchsatzmenge pro Trog, nahezu niveaugleich auf das Förderband 2 auffließen kann.

Unterhalb des unteren Längsrandes 2b des Förderbandes 2 sind Tröge 22 als Bestandteil der Auffangeinrichtung 6 vorgesehen, die das ablaufende Wasser ebenso auffangen wie vom Wasser mitgenommenen Schlamm, Sand und ähnliche Gutteilchen, die aus den Trögen 22, wie dargestellt, über Abführleitungen 24 abgeführt werden. Das Abwasser wird entweder im Kreislauf nach entsprechender Reinigung wieder zu der Einrichtung zurückgeführt oder aber mit dem Schlamm und Sandanteil zu entsprechenden Deponien gepumpt.

Das Obertrum des Förderbandes 2 läuft über einen eine großflächige Bandauflage 17 mit einem breiten Leitblech 26a bildenden Tisch 26, dessen aus äußeren Längsstützen 13 und inneren Querstreben 15 bestehende Rahmenkonstruktion 11 über Federstützen 28 auf einem Grundrahmen 30 aus Stahlprofilen ruht, der der Einrichtung im unteren Bereich die notwendige Gesamtstabilität und Steifigkeit verleiht. Die aufrechtstehenden Federstützen 28 sind in zwei parallelen Reihen unterhalb der Rahmenkonstruktion 11 des Tischs 26 an deren Längsrändern in der in der Zeichnung, wo in Fig. 1 nur eine Federstützenreihe zu sehen ist, ersichtlichen Weise angeordnet und bestehen aus Mehrschichteneschenholz. Figur 2 läßt den Aufbau der Rahmenkonstruktion 11 und deren Federabstützung in vereinfachter Darstellung erkennen.

Das Förderband 2 ist im übrigen in üblicher Weise an einem Ende über eine angetriebene Walze 32 und am anderen Ende über eine Umlenkwalze 34, die an den Enden der Rahmenkonstruktion 11 gelagert sind, geführt. Die Antriebswalze 32 wird von einem nicht dargestellten Motor über einen Antriebsriemen oder eine Kette 36 angetrieben. Mit einem ebenfalls nicht dargestellten Getriebe kann die Vorschubgeschwindigkeit des Förderbandes 2 stufenlos verändert und eingestellt werden.

Im Bereich der Aufgabestelle 8 befindet sich ein Schwingantrieb 37 für die Rahmenkonstruktion 11 mit dem Tisch 26 und dem Förderband 2. Der Schwingantrieb 37 umfaßt einen Motor 42, der über eine Transmission 43 ein Exzentergetriebe 44 in einem Gehäuse 46 antreibt. Mindestens eine Verbindungsstange 48, vorzugsweise jedoch zwei Stangen 48 wie in Figur 4 dargestellt, erstrecken sich von dem Exzentergetriebe 44 zu der angrenzenden Rahmenkonstruktion 11. Der Elektromotor 42 treibt das Exzentergetriebe 46 an, das seinerseits der Rahmenkonstruktion mit dem Tisch 26 und mit dem Förderband 2 eine Schwingbewegung erteilt, die durch die unterbrochenen Pfeile 50 veranschaulicht werden soll. Die Achse der Umlenkwalze 34 des Förderbandes 2 ist in beiderseits des Förderbandes 2 angeordneten Spannvorrichtungen 38 mit je einer Ausnehmung 40 montiert.

Im Bereich der Entnahmestelle 10 befindet sich am äußeren Ende der Rahmenkonstruktion 11 eine Auffangeinrichtung 52, in der das vom Förderband 2 herabfallende und zusätzlich durch nicht dargestellte Düsen aus den Vertiefungen des Förderbandprofils herausgewaschene Konzentrat gesammelt wird.

Der Neigungswinkel der Rahmenkonstruktion 11 und damit des Tischs 26 und des Förderbandes 2 läßt sich in Anpassung an die Art des zu sortierenden Gutes in weiten Grenzen variieren, etwa im Bereich von 10 bis 70 Prozent Neigung, vorzugsweise jedoch mit einer Neigung von ca. 10 cm auf 100 cm Bandbreite und mit einer stufenlosen Verstellung der Neigung um plus oder minus 6 cm.

Die Verstellung des Neigungswinkels läßt sich auf zwei Arten durchführen. Entweder behält der Grundrahmen 30 seine vorgegebene Lage bei und es wird lediglich die Rahmenkonstruktion 11 in ihrer Aufhängung bzw. Federabstützung geringfügig verschwenkt, beispielsweise um die im linken oberen Teil von Figur 2 durch ein angedeutetes Auge kenntlich gemachte Achse. Oder, was der Robustheit der Konstruktion wegen vorzuziehen ist, man verschwenkt die gesamte Einrichtung dadurch, daß die Basis unterhalb des Grundrahmens 30 in ihrer Neigung entsprechend geändert wird.

Bei einem bevorzugten Ausführungsbeispiel beträgt die Gesamtlänge der Vorrichtung ca. 12 m bei einer Breite von ca. 1,75 m und einer Höhe von ca. 1,4 m, wobei das Förderband eine Breite von ca. 1,2 m haben kann.

Im Betrieb der Einrichtung wird beispielsweise körnig gemahlenes und gesiebtes Golderz, das aus Goldpartikeln, Sand und Verunreinigungen besteht, als Gut an der Aufgabestelle 8 kontinuierlich auf das Förderband 2 aufgegeben. Eine Einrichtung der vorgenannten Größenordnung kann beispielsweise ca. 1,5 bis 2,3 m3 Golderz pro Minute verarbeiten.

Der mit einer Schichtdicke von 1 bis 2 cm von den Wassertrögen 16 auf das Förderband 2 auffließende Wasserstrom hat einen Wasserbedarf von ca. 1200 bis 1500 Liter pro Minute. Das Förderband 2 läuft durch Einschalten des Antriebs für die Antriebswalze 32 um. Die Schwingbewegung des Förderbandes 2 beginnt beim Einschalten des Motors 42. Die Amplitude der Schwingbewegung, vorzugsweise im Bereich von 3-4 mm beim Sortieren des vorgenannten gesiebten Golderzes, läßt sich z.B. über eine Höhenverstellung 49 der Stangen 48 stufenlos einstellen, und die Frequenz der Schwingung, vorzugsweise im Bereich von 350-450 U/min ebenfalls für das vorgenannte gesiebte Golderz, ist abhängig von dem stufenlos regelbaren Exzentergetriebe 44. Die Förderbandgeschwindigkeit und die Tischneigung sind, wie bereits erwähnt, an den jeweiligen Bedarfsfall, der sich aus der Art des zu sortierenden Guts und des möglichen Durchsatzes ergibt, stufenlos anpaßbar.

Der Schwingantrieb 37 versetzt das Förderband 2 in eine schnelle Schwingbewegung, die sich den Teilchen des zu sortierenden Guts zumindest als Schwingkraftkomponente mitteilt. Auf die Teilchen wirkt ferner der Wasserstrom, der quer auf das Förderband 2 auffließt, und schließlich wird aufgrund der Förderbandneigung auch eine Schwerkraftkomponente wirksam, die die Teilchen in Richtung auf den unteren Längsrand 2b des Förderbandes 2 zu bewegen sucht. Bei entsprechender Einstellung der Förderbandgeschwindigkeit, des Wasserzuflusses, des Schwingantriebs und der Förderbandneigung erfolgt ein schichtweises Absetzen der Gutteilchen. Die schwereren Metallfraktionen wie die Goldteilchen sinken nach unten und werden in den Vertiefungen des Förderbandprofils aufgenommen während der Sand und andere unerwünschte Bestandteile im Wasserstrom aufschwimmen und von dem Wasserstrom mitgenommen und dem unteren Längsrand 2b des Förderbandes 2 zugeführt werden, zusammen mit dem Wasser über das Leitblech 26a strömen und in den Trögen 22 gesammelt und von dort abgeführt werden. Die im Profil des Förderbandes 2 zurückgehaltenen Metall- bzw. Goldfraktionen gelangen an der Entnahmestelle 10 in die Auffangeinrichtung 52.

Es ist zweckmäßig, den Sand und andere sich rasch absetzende Gutteilchen aus dem verbrauchten Wasser möglichst früh zu entfernen, beispielsweise mittels eines neben der Einrichtung angeordneten Förderbandes oder dergleichen abzutransportieren, so daß das Wasser nach einem weiteren Reinigungsprozeß wieder für die Wasserzuführung 4 zur Verfügung steht.

Die Einrichtung eignet sich vor allem für die Aufbereitung von Erzen, Mineralien etc. mit einer Korngröße von vorzugsweise ca. 0,04 mm bis 3 mm, gegebenenfalls jedoch auch bis zu 70 mm, wie die Praxis gezeigt hat.

Das erfindungsgemäße Verfahren sowie die Einrichtung nach der Erfindung eignen sich vor allem für den Tagebau, aber auch für eine Reihe anderer Anwendungen beim Sortieren von Erzen, Mineralien etc. Es wird davon ausgegangen, daß das Verfahren z.B. bei der Gewinnung von Gold, Wolfram und Baryt in der entsprechenden Erzaufbereitung sehr vorteilhaft einsetzbar ist.

Die Querschnittsansicht von Figur 2 ist ohne weitere Erläuterungen aus sich heraus verständlich, zumal gleiche Bezugszeichen für gleiche Teile wie in Figur 1 verwendet worden sind. Die glatte in Längsrichtung der Einrichtung durchlaufende Fläche des Tischs 26 dient als Unterstützung für das Obertrum des Förderbandes 2, das in Figur 2 insgesamt nicht dargestellt ist.

Figuren 3 und 4 veranschaulichen eine sehr wesentliche Weiterentwicklung der Erfindung, nämlich die sog. Doppelmaschine. An einen zentralen Schwingantrieb 37 sind an gegenüberliegenden Seiten des Schwingantriebs die entsprechenden Tischkonstruktionen von zwei Förderbändern 2, 5 über jeweils paarweise angelenkte Verbindungsstangen 48 angekoppelt. Durch die Höhenverstellung 49 ist jeweils der Hub einstellbar. Sehr wesentlich ist die gemeinsame Aufgabestelle 8a mittels eines Trichters 21, durch den das zu sortierende Gut bereits mit viel Wasser vermischt so zugeführt wird, daß sich der Gutstrom am Trichterauslaß teilt und auf giebelförmig zueinander angeordnete Rutschen 7 fällt. Diese sind an ihrem oberen Ende durch eine Gummiverbindung 54 aneinandergekoppelt, während sie im übrigen seitlich an den betreffenden Tischkonstruktionen befestigt sind, so daß sie an der Schwingbewegung der jeweiligen Tischkonstruktion teilnehmen. Uber die schrägen Rutschen gelangt das mit Wasser durchsetzte Gut auf die Förderbänder 2, 5, um von dort in der bereits geschilderten Weise abgeführt und sortiert zu werden.

Der Sortiereffekt ist in der Draufsicht gemäß Figur 4 durch den Bereich 9 angedeutet, der den Fluß oder die Bewegung des Gesteins, des Schlamms etc. veranschaulicht, der am Längsrand des Förderbandes 2 bzw. 5 mit dem Wasserstrom abgeführt wird. Das Gut aus der Bereichsspitze 9a wird zweckmäßig noch einmal aufgegeben, um ein hundertprozentiges Trennen der Schwermetalle zu gewährleisten. Die Schwermetallpartikel, die sich bereits auf dem Förderband 2 bzw. 5 abgelagert haben, sind in Figur 4 nicht gesondert dargestellt.

Die Doppelmaschine hat den Vorteil, daß nur eine gemeinsame Aufgabestelle 8a für die Gutzufuhr erforderlich ist und der für die Herbeiführung der Schwingbewegung der Tischkonstruktionen erforderliche Energieaufwand durch die gegenläufige Schwingung der Tischkonstruktionen der Doppelmaschine erheblich reduziert wird.

Zum Profil der Förderbänder 2, 5 sei noch bemerkt, daß, bezogen auf die Förderbandneigung, der obere Bereich der Förderbänder eine glatte Fläche, der mittlere Bereich nur relativ schwache Vertiefungen und der untere Bereich starke Vertiefungen aufweisen kann. Diese Reihenfolge entspricht dem Ablagerungsprozeß.

Der zentrale Schwingantrieb 37 für die Doppelmaschine weist eine Achse mit vier Wellen auf, die jeweils durch zwei Verbindungsstangen 48 mit der jeweiligen Rahmenkonstruktion verbunden sind. Die senkrecht stehenden Höhenverstellungen 49 ermöglichen eine Verlängerung bzw. eine Verkürzung der Amplitude durch Auf- bzw. Abwärtsschieben der Verbindungsstangen 48.

## Patentansprüche

1. Verfahren zum Sortieren von Erzen, Mineralien etc. in Form von Trüben sowie körnigen Gemischen bzw. Gemengen, bei dem das trockene oder nasse körnige Gut an einer Aufgabestelle auf eine im wesentlichen flächige Unterlage, die stetig sowie im wesentlichen geradlinig vorwärts bewegt wird, aufgegeben und von der Unterlage mitgenommen wird, das Gut während des Transportes auf der Unterlage kontinuierlich
a) einer Schwingkraftkomponente, die eine pulsierende Bewegungskomponente im wesentlichen in Richtung der jeweiligen Bewegung der Unterlage bewirkt, sowie
b) der Einwirkung eines Wasserstroms der unter einem Winkel, vorzugsweise im Bereich von 90_{°}, zur Richtung der Bewegung der Unterlage an einer Längsseite derselben auf diese auffließt, und
c) einer unter einem Winkel, vorzugsweise im Bereich von 90_{°} zur Richtung der Bewegung der Unterlage wirksamen Schwerkraftkomponente, die beispielsweise durch Neigen der Unterlage oder durch Umlaufen derselben auf einer Kreisbahn oder dergleichen erzeugbar ist, ausgesetzt und
d) das entstehende Konzentrat nach einer Verweildauer des Gutes auf der Unterlage an einer Austrags- bzw. Entnahmestelle von dieser abgenommen oder abgeworfen wird, dadurch gekennzeichnet, daß der Wasserstrom als möglichst langsam fließende Wasserschicht im wesentlichen auf ganzer Länge der Unterlage auf diese geführt wird,
die Parameter Geschwindigkeit der Unterlage, Frequenz und Amplitude der Schwingkraftkomponente sowie Richtung, Geschwindigkeit und Dicke der Wasserschicht sowie Größe der wirksamen Schwerkraftkomponente jeweils unabhängig von den anderen Parametern insbesondere stufenlos veränderbar sind und
das Konzentrat des Gutes zumindest im vorderen Teil des Transportweges in Sammelöffnungen bzw. Vertiefungen eines entsprechenden Profils der profiliert ausgeführten Unterlage abgelagert und von dort an der Austrags- bzw. Entnahmestelle sortiert entnommen wird.
2. Verfahren nach Anspruch 1, dadurch gekennzeichnet, daß der auf einer der Längsseiten aufgegebene Wasserstrom auf der gegenüberliegenden Längsseite mit Sand, Schlamm und sonstigen Verunreinigungen versetzt aufgefangen und der Wasseraufgabestelle nach einem Abscheide- bzw. Reinigungsprozeß möglichst wieder zugeführt wird.

3. Einrichtung zur Ausführung des Verfahrens nach Anspruch 1 oder 2, wobei als Unterlage für das Gut die Außenfläche des Obertrums eines antreibbaren, um eine parallel zu einem der Längsränder der Unterlage gelegene Achse neigungsverstellbaren, sowie auf einer in Längsrichtung auf einem Grundrahmen (30) schwingungsfähigen und mit einem Schwingantrieb (37) gekoppelten Rahmenkonstruktion (11) mit einem Tisch (26) montierten Förderbandes (2) mit einer Aufgabestelle (8) und einer Entnahmestelle (10) sowie mindestens längs eines Teils eines der Längsränder (2a, 2b) des Förderbandes (2) eine Zuführvorrichtung (4) für den Wasserstrom und am gegenüberliegenden Längsrand (2b) eine Sand-, Schlamm- und Wasserauffangeinrichtung (6) vorgesehen sind, dadurch gekennzeichnet, daß sich die Aufgabestelle (8) zum kontinuierlichen Aufgeben des Gutes auf das Förderband (2) am Ende des Förderbandes (2) befindet.

4. Einrichtung nach Anspruch 3, dadurch gekennzeichnet, daß das Förderband (2) über einer Textilbandgrundlage eine Deckschicht mit einer profilierten Oberfläche (12) aufweist, die vorzugsweise geschlossen sowie mit einem rhombenförmigen Muster versehen ist.

5. Einrichtung nach Anspruch 3 oder 4, dadurch gekennzeichnet, daß die Rahmenkonstruktion (11) mit dem Tisch (26) auf zumindest in einer Ebene schwingungsfähigen Federständern (28) aufliegt und mit einem Schwingantrieb (37) im Bereich der Aufgabestelle (8) gekoppelt ist, wobei die Federständer (28) aus mehrschichtigem Eschenholz bestehen.

6. Einrichtung nach Anspruch 3, 4 oder 5, dadurch gekennzeichnet, daß an dem die Wasserzuführseite des Förderbandes (2) bildenden Längsrand (2a) vorzugsweise ein oder mehrere Wassertröge (16) vorgesehen sind, denen das Wasser über Leitungen (14) zufließt und aus denen das Wasser als Schicht bzw. als Wasserstrom über Überlaufvorrichtungen (19) auf das Förderband (2) auffließt.

7. Einrichtung nach Anspruch 6, dadurch gekennzeichnet, daß die Überlaufeinrichtungen (19) aus einer möglichst durchgehenden sowie einen Längsrand (2a) des Förderbandes (2) übergreifenden flachen Leiste besteht, von der der Wasserstrom beinahe niveaugleich auf das Förderband (2) übertritt.

8. Einrichtung nach einem oder mehreren der Ansprüche 3-7, dadurch gekennzeichnet, daß längs des tiefer gelegenen Längsrandes (2b) des Förderbandes (2) Auffangeinrichtungen (38) für die etwa in Querrichtung des Förderbandes (2) von diesem abgespülten Gutteile sowie außerdem Wasserauffangkanäle wie Tröge (22) und daran angeschlossene Abführleitungen (24) vorgesehen sind.

9. Einrichtung nach einem oder mehreren der Ansprüche 3-8, dadurch gekennzeichnet, daß in einer sogenannten Doppelmaschine zwei Förderbänder (2, 5) gegenläufig an einen zentralen Schwingantrieb (37a) gekoppelt sind und eine gemeinsame Gutaufgabestelle (8a) haben, an der der Gutstrom teilbar ist.

10. Einrichtung nach einem oder mehreren der Ansprüche 3-9, dadurch gekennzeichnet, daß an der Gutaufgabestelle (8a) das zu sortierende Gut bereits mit viel Wasser vermischt den Förderbändern (2, 5) zuführbar ist.

## Claims

1. Process for sorting ores, minerals etc. in the form of slurries as well as granular mixtures or conglomerates, in which the dry or wet granular material is delivered at a delivery point onto a substantially sheet-like support, which is moved forwards constantly and substantially in a straight line, and is taken along by the support, in which process the material is continuously exposed during transport on the support
a) to a vibrational force component, which effects a pulsating movement component substantially in the direction of the respective movement of the support, as well as
b) to the effect of a water stream, which flows at an angle, preferably in the range of 90°, to the direction of the movement of the support on a longitudinal side of the same onto the latter, and
c) to a gravitational force component, which acts at an angle, preferably in the range of 90_{°}, to the direction of the movement of the support and can be produced for example by inclining the support or by running the same around on a circular path or the like, and
d) after a dwell time of the material on the support, the concentrate produced is taken or thrown off the latter at a discharge or removal point, characterized in that the water stream is conducted onto the support substantially over the entire length of the latter as a layer of water flowing as slowly as possible,
the parameters of velocity of the support, frequency and amplitude of the vibrational force component as well as direction, velocity and thickness of the layer of water and magnitude of the effective gravitational force component are in each case variable independently of the other parameters, in particular infinitely variable and
at least in the front part of the transport path, the concentrate of the material is deposited in collecting openings or depressions of a corresponding profile of the profiled support and taken from there in a sorted state at the discharge or removal point.

2. Process according to Claim 1, characterized in that the water stream delivered onto one of the longitudinal sides is caught on the opposite longitudinal side with sand, mud and other impurities mixed in it and, wherever possible, is fed back to the water delivery point after a separating or cleaning process.

3. Apparatus for carrying out the process according to Claim 1 or 2, the support for the material being provided by the outer surface of the upper side of a drivable conveyor belt (2), which can be adjusted in its inclination about an axis lying parallel to one of the longitudinal edges of the support, is fitted with a table (26) on a frame structure (11) capable of vibrating in the longitudinal direction on a base frame (30) and coupled to a vibration drive (37), and having a delivery point (8) and a removal point (10), and there also being provided, at least along a part of one of the longitudinal edges (2a, 2b) of the conveyor belt (2), a feed devide (4) for the water stream, and, on the opposite longitudinal edge (2b), a sand, mud and water catching device (6), characterized in that the delivery point (8) for continuous delivery of the material onto the conveyor belt (2) is located at the end of the conveyor belt (2).

4. Apparatus according to Claim 3, characterized in that the conveyor belt (2) has on top of a textile belt base a covering layer having a profiled surface (12), which is preferably closed and is provided with a rhomboidal pattern.

5. Apparatus according to Claim 3 or 4, characterized in that the frame structure (11) with the table (26) rests on resilient props (28), capable of vibrating at least in one plane, and is coupled to a vibration drive (37) in the region of the delivery point (8), the resilient props (28) consisting of multi-layered ash wood.

6. Apparatus according to Claim 3, 4 or 5, characterized in that, on the longitudinal edge (2a) forming the water feed side of the conveyor belt (2), preferably one or more water troughs (16) are provided, to which the water flows via lines (14) and from which the water flows as a layer or as a water stream via overflow devices (9) onto the conveyor belt (2).

7. Apparatus according to Claim 6, characterized in that the overflow devices (19) consist of a flat strip which is as continuous as possible, projects over a longitudinal edge (2a) of the conveyor belt (2) and from which the water stream passes over onto the conveyor belt (2) virtually at the same level.

8. Apparatus according to one or more of Claims 3-7, characterized in that, along the lower-lying longitudinal edge (2b) of the conveyor belt (2), catching devices (38) for the parts of material rinsed off the conveyor belt (2) approximately in the transverse direction of the latter, as well as also water- catching channels such as troughs (22) and drainage lines (24) connected thereto, are provided.

9. Apparatus according to one or more of Claims 3-8, characterized in that, in a so-called double machine, two conveyor belts (2, 5) are coupled in a counter-running manner to a central vibration drive (37a) and have a common material delivery point (8a), at which the material stream can be divided.

10. Apparatus according to one or more of Claims 3-9, characterized in that the material to be sorted can be fed already mixed with large amounts of water to the conveyor belts (2, 5) at the material delivery point (8a).

## Revendications

1. Procédé pour trier des minerais, minéraux etc. sous forme d'eaux troubles ainsi que de mélanges granuleux dans lequel le matériau granuleux sec ou humide est chargé à un poste de chargement sur un support essentiellement plan qui se déplace en avant de manière continue et essentiellement rectiligne et est entraîné par le support, le matériau étant continuellement soumis pendant le transport sur le support
a) à une composante de force oscillante qui provoque une composante motrice pulsante essentiellement dans le sens du déplacement respectif du support ainsi qu'à
b) l'effet d'un courant d'eau qui s'écoule sur le support sur un côté longitudinal de celui-ci en formant un angle, de préférence de l'ordre de 90_{°}, par rapport au sens du déplacement du support et à
c) une composante de gravité qui agit en formant un angle, de préférence de l'ordre de 90_{°}, par rapport au sens du déplacement du support et qui peut être générée, par exemple, en inclinant le support ou en le tournant sur une trajectoire circulaire ou équivalent et
d) le concentré qui s'est formé après un certain temps de séjour du matériau sur le support à un poste de déversement et/ou de prélèvement est enlevé ou déchargé par celui-ci, caractérisé en ce que le courant d'eau est guidé sur le support comme couche d'eau coulant le plus lentement possible essentiellement sur toute la longueur de celui-ci,
que les paramètres vitesse du support, fréquence et amplitude de la composante de force oscillante ainsi que sens, vitesse et épaisseur de la couche d'eau et amplitude de la composante de gravité qui agit peuvent être variés en continu de façon respectivement indépendante des autres paramètres
et que le concentré du matériau est déposé dans la partie antérieure du parcours dans des orifices collecteurs et/ou évidements d'un profil correspondant du support de conception profilée et qu'il en est prélevé à l'état trié au poste de déversement et/ou de prélèvement.

2. Procédé selon la revendication 1, caractérisé en ce que le courant d'eau alimenté sur l'un des côtés longitudinaux est capté sur le côté longitudinal opposé, mélangé à du sable, de la boue ou d'autres impuretés et qu'il est, autant que possible, amené à nouveau au poste d'alimentation en eau après un processus de séparation et/ou d'épuration.

3. Dispositif pour réaliser le procédé selon la revendication 1 ou 2, la surface extérieure du brin supérieur d'une bande transporteuse (2), avec un poste de chargement (8) et un poste de prélèvement (10), pouvant être commandée, d'inclinaison réglable autour d'un axe situé parallèlement à l'un des bords longitudinaux du support ainsi que montée sur une construction d'ensemble (11), avec une table (26), construction qui est vibrante dans le sens longitudinal sur un cadre de base (30) et couplée à une commande d'oscillation (37) étant prévue comme support pour le matériau, un dispositif d'amenée (4) du courant d'eau étant prévu au moins le long d'une partie de l'un des bords longitudinaux (2a, 2b) de la bande transporteuse (2) et un dispositif de captage du sable, de la boue et de l'eau (6) étant prévu sur le bord longitudinal opposé (2b), caractérisé en ce que le poste de chargement (8) pour charger en continu le matériau sur la bande transporteuse (2) se trouve à l'extrémité de la bande transporteuse (2).

4. Dispositif selon la revendication 3, caractérisé en ce que la bande transporteuse (2) présente, sur une base de ruban textile, une couche de recouvrement avec une surface profilée (12) qui, de préférence, est fermée ou pourvue d'un dessin rhom- bdidal.

5. Dispositif selon la revendication 3 ou 4, caractérisé en ce que la construction d'ensemble (11) avec la table (26) s'appuie sur des supports à ressorts (28) vibrants au moins dans un plan et qu'elle est couplée à une commande d'oscillation (37) dans la zone du poste de chargement (8), les supports à ressorts (28) étant constitués en bois de frêne à plusieurs couches.

6. Dispositif selon la revendication 3, 4 ou 5, caractérisé en ce que de préférence un ou plusieurs bacs à eau (16) sont prévus sur le bord longitudinal (2a) qui constitue le côté d'alimentation en eau de la bande transporteuse (2), bacs dans lesquels l'eau arrive par des conduites (14) et à partir desquels l'eau s'écoule comme couche et/ou courant d'eau sur la bande transporteuse (2) par des dispositifs de débordement (19).

7. Dispositif selon la revendication 6, caractérisé en ce que les dispositifs de débordement (19) sont constitués par une baguette plate, autant que possible continue, et qui mord sur un bord longitudinal (2a) de la bande transporteuse (2), baguette à partir de laquelle le courant d'eau déborde sur la bande transporteuse (2) à peu près au même niveau.

8. Dispositif selon l'une ou plusieurs des revendications 3 à 7, caractérisé en ce que des dispositifs collecteurs (38) sont prévus le long du bord longitudinal (2b) de la bande transporteuse (2) situé plus bas pour les parties de matériau lavées par la bande transporteuse (2) à peu près dans le sens transversal de celle-ci et qu'il est en outre prévu des conduits collecteurs d'eau tels que des bacs (22) et des conduites d'évacuation (24) raccordées à ceux- ci.

9. Dispositif selon l'une ou plusieurs des revendications 3 à 8, caractérisé en ce que deux bandes transporteuses (2, 5) sont couplées en sens contraire à une commande d'oscillation centrale (37a) dans ce qu'il est convenu d'appeler une machine double et qu'elles ont un poste commun de chargement du matériau (8a) au niveau duquel le flux de matériau peut être divisé.

10. Dispositif selon l'une ou plusieurs des revendications 3 à 9, caractérisé en ce qu'au poste de chargement de matériau (8a) le matériau à trier peut déjà être amené aux bandes transporteuses (2, 5), à l'état mélangé avec beaucoup d'eau.
